# FASCICULE DE BREVET EUROPEEN

(11) **EP 2 189 369 B1**
(45) Date de publication et mention de la délivrance du brevet: **28.03.2012**
(21) Numéro de dépôt: 08169751.8
(22) Date de dépôt: 24.11.2008
(51) Int. Cl.: B63H 9/10

(54) **Frein de bôme**
Baumbremse
Boom brake

(43) Date de publication de la demande: 26.05.2010
(73) Titulaire: van Vlodorp, Raphaël, 4630 Soumagne (BE)
(72) Inventeur: van Vlodorp, Raphaël, 4630 Soumagne (BE)
(74) Mandataire: pronovem

(56) Documents cités:
- EP-A- 0 133 713
- FR-A- 2 521 096
- GB-A- 2 108 569

## Description

### Objet de l'invention

La présente invention se rapporte à un dispositif destiné à être fixé ou à être intégré à la bôme d'un voilier pour en maîtriser le débattement. Elle se rapporte en particulier à un frein de bôme qui, en coopération avec un cordage, va freiner les mouvements trop brusques de la bôme autour du mât en cas d'empannage intempestif.

### Etat de la technique

La problématique des débattements violents et intempestifs de la bôme d'un voilier sont bien connus des marins qui tentent généralement de prévenir les mouvements soudains de la bôme, notamment par vent arrière, en utilisant un dispositif de freinage appelé « frein de bôme ». Un tel frein de bôme constitue une sécurité efficace contre les accidents corporels et les dommages infligés à la mâture.

Il existe de nombreux types de freins de bôme généralement basés sur des poulies freinées ou des déviations de cordages (Wichard) susceptibles de gérer les débattements de la bôme.

Les documents FR 2 640 932 ; EP 0 630 806 et US 6,085,679 divulguent un frein de bôme présentant une configuration relativement complexe basée sur un jeu de poulies et d'organes de guidage du cordage. Les déviations autour des poulies déterminent le niveau de freinage du débattement de la bôme.

Le document EP 0 133 713 divulgue un frein de bôme basé sur un tube en spirale positionné au sein d'un boitier, la corde étant freinée par le passage au sein du tube. Ici, la relation entre le diamètre du tube et le diamètre de la corde détermine le niveau de freinage qui peut être atteint. Le document FR 2 521 096 est également basé sur le principe d'une déviation de la corde enfilée dans un tube en forme de spirale.

Les documents US 4,941,420 et GB 2299798 divulguent un frein de bôme basé sur l'enroulement en spirale de la corde autour d'un tambour. Lorsque la corde se détend, la spirale autour du tambour n'est plus maintenue et se défait avec pour conséquence que le frein ne fonctionne plus.

Les documents DE 19844871 A1 ; US 4,630,564 et WO 83/03806 divulguent quant à eux un frein de bôme basé sur un amortisseur généralement muni d'un ressort.

La plupart des freins de bôme précités ont néanmoins un des inconvénients parmi lesquels on peut citer :
l'encombrement, le poids, la facilité et donc la rapidité de mise en place. Certains freins de bôme ne sont pas réglables ou se dérèglent à la suite de l'utilisation en contact avec l'eau salée et le sable, qui sont des conditions fréquemment rencontrées sur les voiliers.

La simplicité d'utilisation et de construction d'un frein de bôme est absolument essentielle pour en garantir le fonctionnement durable en mer.

### Buts de l'invention

La présente invention vise à fournir un frein de bôme qui n'a pas les inconvénients de l'état de la technique.

Elle vise en particulier à fournir un frein de bôme réglable, d'une construction simple en métal ou en matière composite qui soit inoxydable, facile à utiliser et à entretenir en milieu marin.

L'invention vise également une bôme de voilier comportant un frein de bôme intégré.

### Résumé de l'invention

La présente invention divulgue un frein de bôme comportant une virole qui comporte sur son pourtour extérieur des rainures agencées en spirale dont la profondeur est adaptée au diamètre du cordage destiné, en utilisation, à être enroulé en spirale autour de ladite virole pour freiner la bôme.

Les modes d'exécution préférés de l'invention comportent au moins une, ou une combinaison quelconque appropriée des caractéristiques suivantes :
- le frein de bôme comporte en outre un moyen de d'accrochage à la bôme d'un voilier et des moyens de guidage pour le cordage ;
- le moyen d'accrochage se situe sur une rainure centrale et les moyens de guidage pour le cordage se situent de part et d'autre du moyen d'accrochage sur les rainures externes de la virole ;
- les moyens de guidage sont formés par un ensemble de tiges fixées en plusieurs points à la surface et à l'intérieur de ladite virole ;
- le frein de bôme est en acier inoxydable, en aluminium ou en matière composite ;
- ladite virole comporte au mois trois rainures agencées en spirale ;
- ladite virole comporte au mois quatre rainures agencées en spirale ;
- lesdites rainures, vues en coupe, ont une forme de demi-cercle adaptée au diamètre du cordage ;

La présente invention divulgue également une bôme de voilier comportant un frein de bôme intégré, ledit frein de bôme comportant une virole qui comporte sur son pourtour extérieur des rainures agencées en spirale dont la profondeur est adaptée au diamètre du cordage destiné, en utilisation, à être enroulé en spirale autour de ladite virole pour freiner la bôme.

Par ailleurs, la présente invention divulgue un voilier comportant une bôme avec un frein de bôme intégré, ledit frein de bôme comportant une virole qui comporte sur son pourtour extérieur des rainures agencées en spirale dont la profondeur est adaptée au diamètre du cordage destiné, en utilisation, à être enroulé en spirale autour de ladite virole pour freiner la bôme. La présente invention divulgue.

### Brève description des figures

Les figures 1 et 2 représentent des vues en trois dimensions du frein de bôme selon un premier mode d'exécution de l'invention.

La figure 3 représente le frein de bôme selon un premier mode d'exécution l'invention seul et enroulé par un cordage.

La figure 4 représente un voilier avec un frein de bôme selon un premier mode d'exécution l'invention fixé à la bôme du voilier.

La figure 5 représente une vue du dessus du frein de bôme selon un premier mode d'exécution de l'invention.

La figure 6 représente une vue du dessous du frein de bôme selon un premier mode d'exécution de l'invention.

La figure 7 représente une vue de face sur laquelle est indiquée le prolongement des tiges servant à réaliser les moyens d'accrochage à la bôme et les moyens de guidage du cordage (pontets) selon un premier mode d'exécution de l'invention.

La figure 8 représente un frein de bôme selon un second mode d'exécution de l'invention intégré cette fois à la bôme du voilier.

### Liste des symboles de référence

1. Frein de bôme
2. Rainures calibrées
3. Moyen d'accrochage à la bôme d'un voilier (étrier)
4. Moyens de guidage (pontets permettant de guider l'arrivée et la sortie du cordage)
5. Cordage
6. Tiges
7. Points de fixation des tiges à l'intérieur du tambour
8. Frein de bôme intégré à la bôme
9. Bôme du voilier
10. Fenêtre sur la bôme pour le passage du cordage

### Description détaillée de l'invention

Comme nous l'avons évoqué plus haut, les freins de bôme sophistiqués ne résistent pas longtemps aux conditions d'utilisation en mer. Les réglages de départ changent rapidement, au fur et à mesure que les cordages et les poulies sont mis en contact avec l'eau de mer et le sable.

La présente invention fournit un frein de bôme 1 qui selon une première forme d'exécution de l'invention se présente sous forme d'une simple virole fermée de part et d'autre (tambour) en matière inoxydable comportant sur sa face périphérique un relief constitué d'au moins trois rainures calibrées 2 dont le rayon en coupe est proche du rayon en coupe des cordages utilisés. Ces rainures permettent de guider le cordage en spirale autour de la virole tout en empêchant les brins de se chevaucher. Cette configuration permet d'effectuer jusqu'à trois tours morts autour de la virole, le nombre de tours et le diamètre de la virole et celui des cordages associés aux rainures régulent le freinage de la bôme.

Un exemple de matériau inoxydable possible pour la fabrication du frein de bôme selon l'invention est l'acier inoxydable.

Si nous prenons l'exemple de l'acier inoxydable pour réaliser le tambour, on peut couper une tranche d'un tuyau inox. La virole est ensuite emboutie pour y créer les rainures 2 en forme de spirale. Concrètement, on peut à titre d'exemple utiliser un tuyau inox avec diamètre extérieur d'environ 114 mm et d'une épaisseur de 2 mm. La tranche découpée aura une longueur d'environ 66 mm. En emboutissant la virole constituée par ce bout de tube avec des rainures de 12 mm de diamètre et en laissant 5 mm entre chaque rainure, on obtient un pas de vis sur la spirale de 17 mm.

Dans le premier mode d'exécution de l'invention, le frein de bôme 1 comporte également un étrier 3 sur la rainure centrale du tambour permettant de fixer l'ensemble à la bôme. De part et d'autre à équidistance de l'étrier central, sur les rainures externes sont fixés deux pontets 4 permettant de guider l'arrivée et la sortie du cordage 5 sur le frein de bôme 1 selon l'invention (voir figures 1,3 et 5).

Les étriers 3 et les pontets 4 ne sont pas de simples tiges 6 soudées sur la surface périphérique du tambour. Les tiges 6 se prolongent au contraire à l'intérieur du tambour permettant une soudure à deux emplacements de la tige (voir figure 7).

Lorsque les étriers 3 et les pontets 4 sont fixés, on soude les deux couvercles sur le tambour pour le refermer de manière étanche et pour solidifier l'ensemble.

Selon un second mode d'exécution de l'invention, le frein de bôme est directement intégré à la bôme du voilier. Ici le profil en spirale de la bôme fait partie intégrante de la bôme qui peut par exemple être en aluminium. Dans ce mode d'exécution de l'invention la présence d'un moyen d'accrochage 3 à la bôme 8 et de guidage 4 du cordage 5 n'est plus nécessaire. On prévoit dans ce cas une fenêtre 10 permettant l'enroulement du cordage 5 en spirale autour du frein de bôme intégré à la bôme. (Voir figure 8)

Le frein de bôme 1 décrit précédemment peut être utilisé sur des voiliers de haute mer dans des conditions de vent soutenu et par mer houleuse. On passe simplement le cordage 5 autour de la virole en suivant les rainures de façon à faire deux ou trois tours morts selon le freinage désiré. La virole peut par exemple être fixé à l'anneau destiné à recevoir le hâle-bas ou bien se trouver directement intégré à la bôme. Le cordage 5 est ensuite fixé aux plats bords de chaque côté du bateau (voir figure 4). Le freinage peut alors être réglé en tendant plus ou moins fort le cordage 5.

Il est évident que pour des bateaux de taille importante, on peut augmenter le diamètre et le nombre de rainures sur la virole du frein de bôme 1.

Les avantages principaux du frein de bôme selon l'invention sont les suivants :
- légèreté de l'ensemble, construction compacte, ce qui rend l'ensemble facilement manipulable et peu encombrant tout en limitant le poids de l'embarcation ;
- absence de nécessité d'entretien comme le graissage ou le nettoyage du fait qu'il n'y a aucune partie mobile du type ressort, poulie ou engrenage ;
- absence d'usure exagérée du cordage du fait que le freinage ne s'obtient pas par des déviations fortes à travers des ouvertures ou des broches mais simplement par un contact en douceur avec les rainures en spirale ;
- modularité du concept puisque le frein selon l'invention peut s'adapter facilement à plusieurs tailles de bateaux en augmentant simplement le nombre de rainures.

## Revendications

1. Frein de bôme (1) constitué d'une virole qui comporte sur son pourtour extérieur des rainures (2) agencées en spirale dont la profondeur est adaptée au diamètre du cordage (5) destiné, en utilisation, à être enroulé en spirale autour de ladite virole pour freiner la bôme (9).

2. Frein de bôme (1) selon la revendication 1 comportant en outre un moyen de d'accrochage (3) à la bôme d'un voilier et des moyens de guidage (4) pour le cordage (5).

3. Frein de bôme selon la revendication 1, **caractérisé en ce que** le moyen d'accrochage (3) se situe sur une rainure (2) centrale et les moyens de guidage (4) pour le cordage (5) se situent de part et d'autre du moyen d'accrochage (3) sur les rainures (2) externes de la virole.

4. Frein de bôme selon l'une quelconque des revendications 1, 2 ou 3, **caractérisé en ce que** les moyens de guidage (4) sont formés par un ensemble de tiges (6) fixées en plusieurs points (7) à la surface et à l'intérieur de ladite virole.

5. Frein de bôme selon l'une quelconques des revendications précédentes, **caractérisé en ce que** ledit frein de bôme est en acier inoxydable, en aluminium ou en matière composite.

6. Frein de bôme selon l'une quelconques des revendications précédentes, **caractérisé en ce que** ladite virole comporte au mois trois rainures (2) agencées en spirale.

7. Frein de bôme selon l'une quelconques des revendications précédentes, **caractérisé en ce que** ladite virole comporte au mois quatre rainures (2) agencées en spirale.

8. Frein de bôme selon l'une quelconques des revendications précédentes, **caractérisé en ce que** lesdites rainures (2), vues en coupe, ont une forme de demi-cercle adaptée au diamètre du cordage (5)

9. Bôme de voilier comportant un frein de bôme intégré selon la revendication 1.

10. Voilier comportant une bôme selon la revendication 9.

## Claims

1. Boom brake (1) formed by a ferrule, comprising on its outer perimeter grooves (2) that are arranged' as a spiral, the depths of which is adapted to the diameter of the rope (5), and intended, when used, to be wound as a spiral around said ferrule in order to slow down the boom (9).

2. Boom brake (1) according to Claim 1, further comprising attachment means (3) to the boom of a sailboat and guiding means (4) for the rope (5).

3. Boom brake according to Claim 2, **characterized in that** the attachment means (3) is located on a central groove (2) and the guiding means (4) for the rope (5) are located on either side of the attachment means (3) on the external grooves (2) of the ferrule.

4. Boom brake according to any one of Claims 1, 2 or 3, **characterized in that** the guiding means (4) are formed by an assembly of rods (6) that are attached on several points (7) at the surface and inside said ferrule.

5. Boom brake according to any one of the preceding claims, **characterized in that** said boom brake is made of stainless steel, aluminium, or composite material.

6. Boom brake according to any one of the preceding claims, **characterized in that** said ferrule comprises at least three grooves (2) arranged as a spiral.

7. Boom brake according to any one of the preceding claims, **characterized in that** said ferrule comprises at least four grooves (2) arranged as a spiral.

8. Boom brake according to any one of the preceding claims, **characterized in that** said grooves (2), when seen in a sectional view, have the shape of a semi-circle that is adapted to the diameter of the rope (5).

9. A sailboat boom comprising an integrated boom brake according to Claim 1.

10. A sailboat comprising a boom according to Claim 9.

## Patentansprüche

1. Baumbremse (1), die von einem Ring gebildet wird, der auf seinem äußeren Umfang Rillen (2) aufweist, die spiralig ausgebildet sind, deren Tiefe an den Durchmesser des Seilwerks (5) angepasst ist, dass dazu bestimmt ist, in Verwendung spiralig um den Ring gewickelt zu sein, um den Baum (9) zu bremsen.

2. Baumbremse (1) nach Anspruch 1, die ferner ein Aufhängmittel (3) am Baum eines Segelboots und Führungsmittel (4) für das Seilwerk (5) aufweist.

3. Baumbremse nach Anspruch 1, **dadurch gekennzeichnet, dass** sich das Aufhängmittel (3) auf einer zentralen Rille (2) befindet und sich die Führungsmittel (4) für das Seilwerk (5) auf der einen und anderen Seite des Aufhängmittels (3) auf den äußeren Rillen (2) des Rings befinden.

4. Baumbremse nach einem der Ansprüche 1, 2 oder 3, **dadurch gekennzeichnet, dass** die Führungsmittel (4) von einer Gruppe von Stangen (6) gebildet werden, die an mehreren Punkten (7) an der Oberfläche und innerhalb des Rings befestigt sind.

5. Baumbremse nach einem der vorangehenden Ansprüche, **dadurch gekennzeichnet, dass** die Baumbremse aus Edelstahl, Aluminium oder Verbundmaterial ist.

6. Baumbremse nach einem der vorangehenden Ansprüche, **dadurch gekennzeichnet, dass** der Ring mindestens drei spiralig ausgebildete Rillen (2) aufweist.

7. Baumbremse nach einem der vorangehenden Ansprüche, **dadurch gekennzeichnet, dass** der Ring mindestens vier spiralig ausgebildete Rillen (2) aufweist.

8. Baumbremse nach einem der vorangehenden Ansprüche, **dadurch gekennzeichnet, dass** die Rillen (2) in der Schnittansicht eine halbkreisförmige Form haben, die an den Durchmesser des Seilwerks (5) angepasst ist.

9. Segelbootbaum, der eine integrierte Baumbremse nach Anspruch 1 aufweist.

10. Segelboot, das einen Baum nach Anspruch 9 aufweist.
